# EUROPÄISCHE PATENTSCHRIFT

(11) **EP 1 354 997 B1**
(45) Veröffentlichungstag und Bekanntmachung des Hinweises auf die Patenterteilung: **16.08.2006**
(21) Anmeldenummer: 03006976.9
(22) Anmeldetag: 27.03.2003
(51) Int. Cl.: D06F 35/00, D06F 58/28

(54) **Verfahren zur Steuerung der Trommeldrehzahl einer programmgesteuerten Wäschebehandlungsmaschine**
Method to control the drum rotating speed of a program controlled machine for treating clothes
Procédé pour commander la vitesse de rotation du tambour d'une machine de traitement du linge commandée par programme

(30) Priorität: 16.04.2002 DE 10217009
(43) Veröffentlichungstag der Anmeldung: 22.10.2003
(73) Patentinhaber: Miele & Cie. KG, 33332 Gütersloh (DE)
(72) Erfinder: Dietz, Walter, 33332 Gütersloh (DE); Krause, Diethard, 33332 Gütersloh (DE); Schneider, Daniel, 33415 Verl (DE)

(56) Entgegenhaltungen:
- DE-A- 3 741 792
- GB-A- 2 253 215
- GB-A- 2 322 141
- US-A- 5 335 524
- US-A- 5 560 061
- US-A- 5 704 136
- PATENT ABSTRACTS OF JAPAN vol. 1999, no. 08, 30. Juni 1999 (1999-06-30) -& JP 11 057297 A (TOSHIBA CORP), 2. März 1999 (1999-03-02)

## Beschreibung

Die Erfindung betrifft ein Verfahren zur Steuerung der Trommeldrehzahl einer programmgesteuerten Wäschebehandlungsmaschine, wie Waschmaschine, Waschtrockner oder Wäschetrockner, mit einer um eine wenigstens annähernd horizontale Achse drehbaren Trommel, mit einem Antriebsmotor für die Trommel, mit einer Messeinrichtung zur Bestimmung eines Beladungsparameters, der von der in die Trommel eingefüllten Wäsche abhängig ist, und mit einer Steuereinrichtung für die Einstellung des Antriebsmotors auf unterschiedliche Drehzahlen in verschiedenen Abschnitten eines Wasch- oder Trockenprogramms in der Art, dass während eines Wasch- oder Trockenprogrammabschnitts einzelne Drehzyklen mit dazwischen gelagerten Pausen durchgeführt werden, wobei während eines Drehzyklus die Trommel mit verschiedenen Drehzahlen angetrieben wird, die zwischen einem unteren Drehzahlwert und einem oberen Drehzahlwert liegen.

Beim Waschen von Textilien ist die mechanische Einwirkung auf die Wäsche einer der Faktoren, die das Waschergebnis maßgeblich beeinflussen. Um in einer Waschmaschine mit einer horizontal oder annähernd horizontal und drehbar gelagerten Trommel eine möglichst große Waschmechanik zu erreichen, müssen die einzelnen Wäschestücke während der Drehung der Trommel bis in die 12-Uhr-Position angehoben werden und dann nach Ablösung vom Trommelmantel schwerkraftbedingt nach unten fallen. Hierzu muss die Fliehkraft der Wäsche geringfügig kleiner als die Erdanziehungskraft sein, siehe z.B. GB 2 322 141 A. Da die Fliehkraft von der Entfernung des Wäschestücks von der Drehachse der Trommel abhängt, ist die Durchführung eines Drehzyklus mit einem festgelegten und immer gleichen Drehzahlwert nur für die Wäsche günstig, die einen bestimmten Abstand zur Trommelachse eingenommen hat. Als Richtwert für diesen Abstand wird hier in der Regel der Trommelradius angenommen. Die Wäsche, die näher zur Trommelachse liegt, fällt wesentlich eher, d. h., sie löst sich schon in der 9- oder 10-Uhr-Position und führt statt der Fallbewegung eine Rollbewegung aus.

Die US 5,560,061 offenbart ein Verfahren zur Steuerung der Trommeldrehzahl einer Waschmaschine, bei der für jeweils einen Drehzyklus eine vorgegebene Drehzahl (rpm) verwendet wird. Insbesondere werden hier Drehzyklen mit unterschiedlicher Drehzahl abwechselnd eingestellt, so dass bei einem ersten Drehzyklus die auszuführende Drehzahl so eingestellt ist, dass die auf die in der Trommel befindliche Wäsche ausgeübte Fliehkraft unterhalb der Erdanziehungskraft liegt, während bei einem zweiten Drehzyklus die auszuführende Drehzahl so hoch eingestellt ist, dass die auf die in der Trommel befindliche Wäsche ausgeübte Fliehkraft oberhalb der Erdanziehungskraft liegt. Während der Waschphase wechseln sich diese Drehzyklen ab, wobei nur die Drehzyklen mit der niedrigen Enddrehzahl die mechanische Einwirkung auf die Wäsche bewirken.

Aus der US 5,335,524 ist es bekannt, die Trommel während eines Drehzyklus' mit unterschiedlichen Drehzahlen zu bewegen. Hierbei beginnt jeder Drehzyklus mit einer geringen Drehzahl, wodurch eine gute Durchwässerung der Wäsche bewirkt wird. Die erhöhte Drehzahl bewirkt eine gute mechanische Einwirkung auf die Wäsche, wobei alle Drehzahlen stets deutlich unterhalb der Anlegedrehzahl liegen.

Aus der DE 34 36 786 A1 ist es bekannt, die Trommel während des Waschprogrammabschnitts mit einer konstanten, aber von der Beladungsmenge abhängigen Drehzahl in der Art anzutreiben, dass bei zunehmender Beladungsmenge eine höhere Drehzahl verwendet wird. Dies bewirkt dann bei einem solchen Wäscheposten, dass große Fliehkräfte auf die Wäschestücke ausgeübt werden, die einen großen Abstand zur Drehachse besitzen und dass sich diese dann als Wäschering am Trommelmantel anlegen. Hierdurch wird ein freier Wäschefall verhindert.

Aus der DE 39 33 355 A1 ist es bekannt, während eines Waschprogrammabschnitts einzelne Drehzyklen in einem Reversierbetrieb mit dazwischen gelagerten Pausen durchzuführen, wobei während eines Drehzyklus die Trommel zunächst mit einem oberen Drehzahlwert von 55 min⁻¹ und anschließend mit einem unteren Drehzahlwert von 40 min⁻¹ gedreht wird. Hierbei soll der höhere Drehzahlwert eine zufriedenstellende mechanische Einwirkung auf die Wäsche verursachen und der niedrige Drehzahlwert deren Durchfeuchtung begünstigen.

Aus der DE 100 05 991 A1 ist eine Waschmaschine bekannt, bei der eine Messeinrichtung in Form eines Wegsensors eine Beladungsstufe bestimmt, die dem Gewicht der in die Trommel eingefüllten Wäschemenge entspricht.

Aus der DE 44 38 760 A1 ist eine Waschmaschine bekannt, bei der eine Messeinrichtung aus dem Schwingungsverhalten des Drehzahlsignals während des Reversierzyklus eine von der Wäscheart und der Wäschemenge abhängige Beladungsstufe der in die Trommel eingefüllten Wäsche bestimmt.

Eine von der Anmelderin hergestellte und vertriebene Waschmaschine W 487 WPS dreht die Trommel während des Waschprogrammabschnitts im Programm "Koch-/Buntwäsche" mit den aus der DE 39 33 355 A1 bekannten Drehzyklen und besitzt die aus der DE 100 05 991 A1 bekannte Gewichts-Messeinrichtung. Eine von der Anmelderin hergestellte und vertriebene Waschmaschine W 453 WPS dreht die Trommel ebenfalls während des Waschprogrammabschnitts im Programm "Koch-/Buntwäsche" mit den aus der DE 39 33 355 A1 bekannten Drehzyklen und besitzt die aus der DE 44 38 760 A1 bekannte Beladungsstufenerkennung.

Aus der DE 100 14 718 A1 ist ein Wäschetrockner mit einer Einrichtung zur Erfassung des von der eingefüllten Wäsche abhängigen Bewegungsverhaltens der Wäsche in der Trommel bekannt. Der Wäschetrockner weist eine Steuereinrichtung auf, die den Antriebsmotor für den Trommelantrieb in Abhängigkeit des Bewegungsverhaltens derart ansteuert, dass über die Trommeldrehzahl ein gewünschtes Bewegungsverhalten der Wäsche in der Trommel einstellbar ist. Hierbei soll die Wäsche in der Trommel im Verlauf des Trockenprozesses nach einer vorgebbaren Bewegungsbahn durch den erwärmten Trockenluftstrom geführt werden. Ein derartiger Trockner ist zum Trocknen von Wäscheposten mit großflächigen Warenbahnen, wie sie z. B. in Krankenhäusern anfallen, geeignet. Für das Trocknen von Haushaltswäscheposten ist die Drehzahlansteuerung des Trommelantriebsmotors in Abhängigkeit des Bewegungsverhaltens der Wäsche jedoch nicht geeignet

Aus der JP 11 057 297 A (Patent Abstracts of Japan) ist ein Wäschetrockner bekannt, bei dem die Beladungsmenge mit Hilfe einer Elektrode und einer Auswerteschaltung erfasst wird. Abhängig von der Beladungsmenge wird die Drehbewegung der Trommel beeinflusst, insbesondere die Drehzahl und die Anzahl der Umdrehungen im Normal- und Reversierzyklus.

Der Erfindung stellt sich somit das Problem, ein Verfahren zur Steuerung der Trommeldrehzahl einer programmgesteuerten Wäschebehandlungsmaschine der eingangs genannten Art zu offenbaren, bei dem die mechanische Einwirkung auf die Wäsche im Waschprozess verbessert wird oder eine gleichmäßige Durchströmung der Wäsche im Trockenprozess ermöglicht wird.

Erfindungsgemäß wird dieses Problem durch ein Verfahren zur Steuerung der Trommeldrehzahl einer programmgesteuerten Wäschebehandlungsmaschine mit den Merkmalen des Patentanspruchs 1 gelöst. Vorteilhafte Ausgestaltungen und Weiterbildungen der Erfindung ergeben sich aus den nachfolgenden Unteransprüchen.

Ein Ausführungsbeispiel der Erfindung ist anhand einer Zeichnung rein schematisch dargestellt und wird nachfolgend näher beschrieben. Die Figur zeigt ein Drehzahl-Zeit-Diagramm für zwei Drehzyklen im Reversierbetrieb bei unterschiedlichen Beladungsstufen.

Der Aufbau einer Waschmaschine zur Durchführung des erfindungsgemäß ausgebildeten Waschverfahrens ist beispielsweise aus der DE 100 05 991 A1 bekannt und deshalb hier nicht näher dargestellt. Sie besitzt einen Laugenbehälter, in dem eine Trommel zur Aufnahme von Wäsche um eine horizontale Achse drehbar gelagert ist. Die Drehung der Trommel erfolgt über einen Antriebsmotor. Der Laugenbehälter ist an Federn schwingbeweglich im Gehäuse aufgehängt und wird zur Dämpfung dieser Schwingungen im unteren Bereich durch Stoßdämpfer gegenüber dem Gehäuseboden abgestützt.

Zur Steuerung der verschiedenen Waschprogramme ist eine Mikroprozessor-Steuerung vorgesehen, die über Signalleitungen mit verschiedenen Messgebern und den Bedienelementen verbunden ist. Sie gibt zeit- und zustandsabhängige Befehle über Steuerleitungen an verschiedene Aktoren weiter und fungiert so als Steuereinrichtung für die Einstellung des Antriebsmotors auf unterschiedliche Drehzahlen. So wird beispielsweise innerhalb eines Waschprogrammabschnitts die Trommel reversierend gedreht, wobei zwischen den einzelnen Drehzyklen jeweils Pausenzeiten angeordnet sind. Das dabei verwendetet Drehzahlprofil wird an späterer Stelle beschrieben.

Unter den Messgebern der Waschmaschine befindet sich ein Gewichtssensor, mit dem die Beladungsmenge der Trommel ermittelt werden kann. Als Sensor wird ein parallel zum Stoßdämpfer angeordneter Wegsensor verwendet, mit welchem die gewichtsabhängige Laugenbehälter-Höhenlage erfasst wird. Andere Gewichtssensoren, beispielsweise Dehnungsmessstreifen, können ebenfalls verwendet werden. Aus dem statischen Anteil des Wegsensor-Signals wird von der Mikroprozessor-Steuerung eine Beladungsstufe Bₛ ermittelt und in einem Speicher abgelegt, die dem Gewicht der in die Trommel eingefüllten Wäschemenge entspricht.

Alternativ zu dem Gewichtssensor kann ein aus der DE 44 38 760 A1 bekanntes Verfahren zur Ermittlung einer von der Wäscheart und der Wäschemenge abhängigen Beladungsstufe Bₛ angewendet werden, bei dem eine in der Mikroprozessor-Steuerung integrierte Auswerteschaltung die Beladungsstufe in Abhängigkeit vom Schwingungsverhalten des Drehzahlsignals während des Drehzyklus in einem ersten Programmabschnitt, insbesondere im Vorwaschprogramm oder im Hauptwaschprogramm bestimmt.

Nach dem Sensieren der Beladungsstufe durch den Gewichtssensor oder die Auswerteschaltung werden die Drehzyklen innerhalb des Waschprogrammabschnitts auf die in der Trommel vorhandene Wäschemenge angepasst. Hierzu setzt die Mikroprozessor-Steuerung als Steuereinrichtung für die Einstellung des Antriebsmotors in Abhängigkeit von dem abgespeicherten Beladungsstufenwert Bₛ einen unteren Drehzahlwert nₘᵢₙ und einen oberen Drehzahlwert nₘₐₓ als Grenze für die Waschdrehzahl fest, wie in der nachfolgenden Tabelle aufgelistet:

| Beladungsstufe Bₛ | minimale Drehzahl nₘᵢₙ | oberer Drehzahlwert nₘₐₓ |
|---|---|---|
| 1 kg | 40 min⁻¹ | 50 min⁻¹ |
| 2 kg | 40 min⁻¹ | 55 min⁻¹ |
| 3 kg | 35 min⁻¹ | 60 min⁻¹ |
| 4 kg | 30 min⁻¹ | 70 min⁻¹ |
| 5 kg | 30 min⁻¹ | 80 min⁻¹ |

Der Drehzahlbereich, der so abhängig von der Beladungsstufe festgelegt worden ist, wird in der in der Figur dargestellten Trapezform durchfahren. Alternativ kann als Drehzahlprofil eine aufsteigende oder absteigende Rampe oder eine Dachform verwendet werden.

Durch die erfindungsgemäße Ausbildung des Verfahrens wird berücksichtigt, dass die Wäsche sich in mehreren Ebenen mit unterschiedlichen Radien am Trommelumfang verteilt, wobei die Anzahl der Ebenen von der Beladungsmenge abhängig ist. Jede Ebene wird durch die beladungsabhängige Variation der Drehzahl innerhalb eines Drehzyklus optimal angeregt. Bei sehr geringen Beladungen wird ein niedriger Drehzahlwert und eine geringe Bandbreite eingesetzt, um sicherzustellen, dass sich die Wäsche vom Trommelmantel löst und trotzdem eine hohe Waschmechanik erzielt wird. Das Drehzahlprofil besitzt dadurch die Form eines relativ flachen Trapezes (s. I). Bei mittleren Beladungen kann der Drehzahlbereich bis 60 min⁻¹ erweitert werden, da ein Anlegen der Wäsche erst oberhalb dieses Werts stattfindet (s. Trapezform II). Bei hohen Beladungsmengen ist eine große Bandbreite des Drehzahlbereichs notwendig, da die Wäsche in der Trommel in mehreren Ebenen übereinanderliegt und deshalb die Fliehkraft innerhalb dieser Ebenen sehr stark variiert (s. Trapezform III). Durch die Steigerung der Drehzahlen von 30 min⁻¹ auf 80 min⁻¹ wird erreicht, dass zunächst die Wäsche im äußeren Bereich stark bewegt wird. Nach Erhöhung der Drehzahl legt sich diese an den Trommelmantel an, die weiter innen platzierte Wäsche wird bis in die 12-Uhr-Position angehoben und hat außerdem durch das Anlegen der äußeren Wäsche mehr Platz zum Fallen. Durch eine weitere Drehzahlsteigerung setzt sich dieser Effekt bis ins Trommelinnere fort. Anschließend wird durch das Verringern der Drehzahlen die äußere Wäsche wieder vom Trommelmantel abgelöst.

Der Wäschetrockner zur Durchführung des erfindungsgemäß ausgebildeten Trockenverfahrens besitzt eine drehbar gelagerte Trommel zur Aufnahme von Wäsche sowie ein Gebläse zur Förderung der mittels Heizeinrichtung erwärmten Trocknungsluft durch die Trommel. Die Drehung der Trommel erfolgt über einen Antriebsmotor in wechselnden Drehrichtungen. Der Wäschetrockner ist außerdem mit einer Einrichtung zur Erfassung und Auswertung des Restfeuchtegehaltes in der Wäsche sowie der Beladungsmenge ausgebildet.

Zur Steuerung der verschiedenen Trockenprogramme für unterschiedliche Beladungsarten ist eine Mikroprozessor-Steuerung vorgesehen, die über Signalleitungen mit verschiedenen Messgebern und den Bedienelementen verbunden ist. Sie gibt zeit- und zustandsabhängige Befehle über Steuerleitungen an verschiedene Aktoren weiter und fungiert so als Steuereinrichtung für die Einstellung des Antriebsmotors auf unterschiedliche Drehzahlen. So wird beispielsweise auch innerhalb eines Trockenprogrammabschnitts die Trommel reversierend gedreht, wobei zwischen den einzelnen Drehzyklen jeweils Pausenzeiten angeordnet sind.

Nach dem Sensieren der Beladungsmenge und/oder des Restfeuchtegehaltes werden die Drehzyklen innerhalb des Trockenprogrammabschnitts auf die in der Trommel vorhandene Beladungsmenge und/oder erreichte Restfeuchte in der Wäsche angepasst. Hierzu setzt die Mikroprozessor-Steuerung als Steuereinrichtung für die Einstellung des Antriebsmotors in Abhängigkeit von den trocknerspezifisch abgespeicherten Beladungsmengen und Restfeuchtestufen einen unteren Drehzahlwert nₘᵢₙ und einen oberen Drehzahlwert nₘₐₓ als Grenze für die Trockendrehzahl fest.

Das dabei verwendetet Drehzahlprofil entspricht dem Profil, welches bereits für den Waschprozess ausführlich beschrieben ist.

Das beschriebene Verfahren ist insbesondere beim Waschen und Trocknen von Textilien aus Baumwolle, d. h. in einem "Koch-/Buntwäsche-Programm" vorteilhaft, da dort große Textilmengen in die Trommel gefüllt werden. Es kann zweckmäßig sein, die vorbeschriebenen Drehzahlprofile auch im Spülprogrammabschnitt zu verwenden, da hierdurch eine bessere Durchmischung mit Spülwasser stattfindet und so die Spülwirkung verbessert wird.

## Patentansprüche

1. Verfahren zur Steuerung der Trommeldrehzahl einer programmgesteuerten Wäschebehandlungsmaschine, wie Waschmaschine, Waschtrockner oder Wäschetrockner, mit einer um eine horizontale oder annähernd horizontale Achse drehbaren Trommel, mit einem Antriebsmotor für die Trommel, mit einer Messeinrichtung zur Bestimmung eines Beladungsparameters, der von der in die Trommel eingefüllten Wäschemenge abhängig ist, und mit einer Steuereinrichtung für die Einstellung des Antriebsmotors auf unterschiedliche Drehzahlen in verschiedenen Abschnitten eines Wasch- oder Trockenprogramms in der Art, dass während eines Wasch- oder Trockenprogrammabschnitts einzelne Drehzyklen mit dazwischen gelagerten Pausen durchgeführt werden, wobei während eines Drehzyklus die Trommel mit verschiedenen Drehzahlen angetrieben wird, die zwischen einem unteren Drehzahlwert und einem oberen Drehzahlwert liegen, und
während eines Drehzyklus die Drehrichtung gleich bleibt, **dadurch gekennzeichnet, dass** die Steuereinrichtung den unteren und den oberen Drehzahlwert in Abhängigkeit von dem mit der Messeinrichtung bestimmten Beladungsparameter festsetzt, in der Art, dass bei großer Beladung der Drehzahlbereich zwischen dem unteren Drehzahlwert und dem oberen Drehzahlwert eine größere Bandbreite als bei niedriger Beladung besitzt.

2. Verfahren nach Anspruch 1,
**dadurch gekennzeichnet,**
**dass** der Drehzyklus mit dem unteren Drehzahlwert beginnt.

3. Verfahren nach Anspruch 2,
**dadurch gekennzeichnet,**
**dass** das Drehzahl-Zeit-Profil eines Drehzyklus eine auf- oder absteigende Rampe verwendet oder eine trapezartige Form besitzt.

4. Verfahren nach mindestens einem der Ansprüche 1 bis 3,
**dadurch gekennzeichnet,**
**dass** der untere Drehzahlwert beladungsabhängig zwischen 30 min⁻¹ und 40 min⁻¹ variiert wird.

5. Verfahren nach mindestens einem der Ansprüche 1 bis 4,
**dadurch gekennzeichnet,**
**dass** der obere Drehzahlwert beladungsabhängig zwischen 50 min⁻¹ und 80 min⁻¹ variiert wird.

6. Verfahren nach einem der Ansprüche 1 bis 5,
**gekennzeichnet durch** seine Verwendung in einem Waschprogramm zum Waschen von Koch- und Buntwäsche.

7. Verfahren nach einem der Ansprüche 1 bis 5,
**gekennzeichnet durch** seine Verwendung in einem Trockenprogramm zum Trocknen von Koch- und Buntwäsche

## Claims

1. Method of controlling the drum rotational speed of a program-controlled laundry treating machine, such as a washing machine, washer-dryer or laundry dryer, having a drum which is rotatable about a horizontal or approximately horizontal axis, a driving motor for the drum, a measuring means for determining a load parameter which is dependent on the quantity of laundry introduced into the drum, and a control means for setting the driving motor to various rotational speeds in different steps of a washing or drying program in such a manner that, during a washing or drying program step, individual rotational cycles are carried out with pauses interspersed therebetween, the drum being driven during one rotational cycle at different rotational speeds, which lie between a lower rotational speed value and an upper rotational speed value, and the direction of rotation remaining the same during one rotational cycle, **characterised in that** the control means sets the lower and the upper rotational speed values, in dependence on the load parameter determined with the measuring means, in such a manner that, in the case of a heavy load, the rotational speed range between the lower rotational speed value and the upper rotational speed value has a broader band width than in the case of a light load.

2. Method according to claim 1, **characterised in that** the rotational cycle begins with the lower rotational speed value.

3. Method according to claim 2, **characterised in that** the rotational speed-time profile of a rotational cycle uses an ascending or descending incline or has a trapezoidal configuration.

4. Method according to at least one of claims 1 to 3, **characterised in that** the lower rotational speed value is varied between 30 min⁻¹ and 40 min⁻¹, depending on the load.

5. Method according to at least one of claims 1 to 4, **characterised in that** the upper rotational speed value is varied between 50 min⁻¹ and 80 min⁻¹, depending on the load.

6. Method according to one of claims 1 to 5, **characterised by** its use in a washing program for washing laundry suitable for boiling and coloured laundry.

7. Method according to one of claims 1 to 5, **characterised by** its use in a drying program for drying laundry suitable for boiling and coloured laundry.

## Revendications

1. Procédé pour commander la vitesse de rotation du tambour d'une machine de traitement du linge commandée par programme, comme un lave-linge, une lavante séchante ou un sèche-linge, avec un tambour tournant autour d'un axe horizontal ou à peu près horizontal, avec un moteur d'entraînement pour le tambour, avec un dispositif de mesure pour déterminer un paramètre de charge qui dépend de la quantité de linge chargée dans le tambour, et avec un dispositif de commande pour régler le moteur d'entraînement à différentes vitesses de rotation dans différentes sections d'un programme de lavage ou de séchage de telle manière que certains cycles de rotation, entrecoupés de pauses, soient effectués pendant une section de programme de lavage ou de séchage, le tambour étant entraîné pendant un cycle de rotation à différentes vitesses de rotation comprises entre une valeur de vitesse de rotation inférieure et une valeur de vitesse de rotation supérieure et le sens de rotation restant le même pendant un cycle de rotation,
**caractérisé par le fait**
**que** le dispositif de commande fixe la valeur de vitesse de rotation inférieure et la valeur de vitesse de rotation supérieure en fonction du paramètre de charge déterminé par le dispositif de mesure de telle manière qu'en cas de charge importante la plage de vitesse de rotation entre la valeur de vitesse de rotation inférieure et la valeur de vitesse de rotation supérieure possède une plus grande largeur de bande qu'en cas de charge faible.

2. Procédé selon la revendication 1,
**caractérisé par le fait**
**que** le cycle de rotation commence par la valeur de vitesse de rotation inférieure.

3. Procédé selon la revendication 2,
**caractérisé par le fait**
**que** le profil vitesse de rotation/temps d'un cycle de rotation utilise une rampe ascendante ou descendante ou possède une forme trapézoïdale.

4. Procédé selon au moins l'une des revendications 1 à 3,
**caractérisé par le fait**
**que** la valeur de vitesse de rotation inférieure est variable ou variée entre 30 tr/min et 40 tr/min en fonction de la charge.

5. Procédé selon au moins l'une des revendications 1 à 4,
**caractérisé par le fait**
**que** la valeur de vitesse de rotation supérieure est variable ou variée entre 50 tr/min et 80 tr/min en fonction de la charge.

6. Procédé selon l'une des revendications 1 à 5,
**caractérisé par** son utilisation dans un programme de lavage pour laver du linge à bouillir et du linge de couleur.

7. Procédé selon l'une des revendications 1 à 5,
**caractérisé par** son utilisation dans un programme de séchage pour sécher du linge à bouillir et du linge de couleur.
